# EUROPÄISCHE PATENTSCHRIFT

(11) **EP 2 233 227 B1**
(45) Veröffentlichungstag und Bekanntmachung des Hinweises auf die Patenterteilung: **19.01.2011**
(21) Anmeldenummer: 09004143.5
(22) Anmeldetag: 23.03.2009
(51) Int. Cl.: B22D 2/00, B22D 41/18

(54) **Feuerfester keramischer Stopfen**
Flame-retardant ceramic stops
Bouchon en céramique ignifuge

(43) Veröffentlichungstag der Anmeldung: 29.09.2010
(73) Patentinhaber: Refractory Intellectual Property GmbH & Co. KG, 1100 Wien (AT)
(72) Erfinder: Nitzl, Gerald, 46397 Bocholt (DE); Eglsäer, Christoph, 8600 Bruck a.d. Mur (AT)
(74) Vertreter: Becker, Thomas

(56) Entgegenhaltungen:
- EP-A- 0 396 111
- WO-A-2005/042183
- DE-B4-102005 029 033

## Beschreibung

Die Erfindung betrifft einen feuerfesten keramischen Stopfen zur Regelung einer vorbeiströmenden Metallschmelze im Bereich einer Auslassöffnung eines metallurgischen Schmelzgefäßes, beispielsweise eines Tundish.

Ein solcher Stopfen, wie er aus den Schriften EP 0 396 111 A2 und WO 2005/042183 A allgemein bekannt ist, kann wie folgt aufgebaut sein: Er weist einen stabförmigen Körper mit einem ersten Ende und einem zweiten Ende auf, wobei der Körper aus mindestens einem feuerfesten keramischen Werkstoff besteht. Stabförmig ist im technischen Sinne zu verstehen, das heißt, die Länge des Körpers ist sehr viel größer als sein Durchmesser/ seine Breite. Vom ersten Ende des Körpers erstreckt sich eine sackartige Öffnung in Axialrichtung des Körpers auf das zweite Ende hin, wobei diese Öffnung bis zu einem Anschlussbereich mit einem Boden reicht und der Anschlussbereich vor dem zweiten Ende des Körpers endet. Am ersten Ende des Körpers ist ein so genannter Zuführbereich vorgesehen, weil hier ein Behandlungsgas, insbesondere ein Inertgas, wie Argon, in die Öffnung des Stopfens eingeleitet wird.

Um das Gas, welches die Öffnung durchströmt, aus dem Bereich des zweiten Endes des Körpers in eine Metallschmelze einzuleiten, verläuft vom Anschlussbereich der Öffnung mindestens ein Gaskanal bis zu einem Oberflächenabschnitt des Körpers im Bereich seines zweiten Endes. Dieser Gaskanal hat eine Querschnittsfläche, die kleiner ist als die Querschnittsfläche der Öffnung.

Der Stopfen wird unmittelbar im Ausgussbereich des metallurgischen Schmelzgefäßes angeordnet, und zwar in vertikaler Ausrichtung mit dem ersten Ende oben und dem zweiten Ende unten, dem Ausguss benachbart. Durch Heben und Senken des Stopfens kann ein Ringkanal gegenüber dem Ausguss vergrößert oder verkleinert werden, um die Menge der hindurch geführten/vorbeiströmenden Metallschmelze zu regeln.

Figur 1 zeigt eine solche bekannte Anordnung, wobei der Stopfen das Bezugszeichen 10 und ein zugehöriger Ausguss das Bezugszeichen 50 trägt. Das dargestellte untere (zweite) Ende 14 des Stopfens 10 befindet sich in leicht angehobener Stellung, so dass zwischen Stopfen 10 und Ausguss 50 ein Ringkanal ausgebildet wird, durch den Schmelze S aus einem nicht dargestellten Tundish in den Ausguss 50 und von dort in nachgeordnete Einrichtungen fließen kann.

Das Behandlungsgas, welches über die Öffnung 16 zugeführt und von dort in Pfeilrichtung G in den Gaskanal 18 geleitet wird, der koaxial zur Mittenlängsachse M des stopfenförmigen Körpers 10 verläuft, verlässt den Stopfen 10 im Bereich einer Ausgussöffnung 20 am untersten Teil des zweiten Endes 14 und strömt von dort in die Schmelze S.

Zum Heben und Senken des Stopfens 10 ist es bekannt, im Bereich der Öffnung 16 ein Metallgestänge zu befestigen, welches mit seinem aus dem Stopfen 16 nach oben vorstehenden Abschnitt an einer entsprechenden Hubeinrichtung befestigt ist.

Soweit im Rahmen dieser Anmeldung von oben und unten gesprochen wird, beziehen sich diese Angaben auf die Funktionsposition des Stopfens 10.

Ein Regelventil der dargestellten Art wird seit langem eingesetzt. Es hat sich jedoch herausgestellt, dass es im Betrieb immer wieder zu Unregelmäßigkeiten im Strömungsverhalten der Schmelze kommt.

Dies hängt unter anderem mit dem Transport und der Zuführung des Gases zusammen.

Aus der DE 10 2005 029 033 B4 ist ein Verschlussstopfen mit den Merkmalen 1.1 bis 1.5 des Hauptanspruchs bekannt, bei dem sich ein Füllkörper über einen Teil der Öffnung - in Axialrichtung des Körpers betrachtet - erstreckt, wobei durch den Füllkörper oder zwischen Füllkörper und Körper mindestens ein Gaskanal in Axialrichtung des Füllkörpers verläuft, parallel zur Mittenlängsachse des Verschlussstopfens oder spiral-, schraubenlinien- oder mäanderförmig oder gewindeartig, der die Öffnung mit dem Gaskanal strömungstechnisch verbindet, der das Gas an die Oberfläche des zweiten Endes des Stopfens transportiert.

Auf diese Weise wird ein Mittel zur Einstellung des Gas-Strömungswiderstandes geschaffen.

Der Erfindung liegt die Aufgabe zugrunde, einen gattungsgemäßen Stopfen insoweit zu optimieren, dass auch bei unterschiedlicher Positionierung des Stopfens gegenüber dem Ausguss ein kontrollierter Schmelzefluss erreicht wird.

Zur Lösung dieser Aufgabe liegt der Erfindung folgende Erkenntnis zugrunde:
In Figur 2 ist die Durchflussrate (m³/h) auf der Abszisse gegenüber der Spaltbreite zwischen dem zweiten Ende (der Nase) eines Stopfens und dem zugehörigen Ausguss auf der Ordinate aufgetragen, und zwar für eine Einrichtung entsprechend Figur 1.

Die gestrichelte Linie charakterisiert schematisch die Abhängigkeit bei einem Anwendungsfall, bei dem kein Gas strömt, während die geschlossene Linie die Abhängigkeit der beiden Kenngrößen unter Gaszufuhr charakterisiert.

Während ohne Gas eine nahezu lineare Abhängigkeit zwischen der Öffnungsweite und der hindurch geführten Schmelzemenge besteht, ist eine auffällige Unstetigkeit im Fall der Zuleitung eines Behandlungsgases zu erkennen. In diesem Unstetigkeitsbereich kommt es zu Gießstörungen mit möglichen Fehlern am Endprodukt.

Während bei geringer Öffnungsweite wiederum eine nahezu lineare Abhängigkeit zur korrespondierenden Schmelzemenge besteht, kommt es in dem dunkel unterlegten Bereich zu Unstetigkeiten. An diesen Unstetigkeitsbereich schließt sich wiederum ein nahezu linearer Verlauf an. Die links der Unstetigkeitsstelle dargestellte Strömung wird als Propfenströmung (slug flow) und die rechts der Unstetigkeitsstelle dargestellte Strömung als Blasenströmung (bubbly flow) bezeichnet.

Es ist offensichtlich, dass eine Stranggießanlage nur dann optimal betrieben werden kann, wenn man außerhalb des in Figur 2 dargestellten Unstetigkeitsbereiches liegt. Nur dann kann durch Veränderung der Spaltweite eine gezielte Veränderung der Schmelzeflusses hinsichtlich Menge und Strömungsverlauf erreicht werden.

An dieser Stelle greift der Erfindungsgedanke ein.

Ein erfindungsgemäßer feuerfester keramischer Stopfen zur Regelung einer vorbeiströmenden Metallschmelze weist folgende Merkmale auf:
- einen stabförmigen Körper mit einem ersten Ende und einem zweiten Ende,
- vom ersten Ende des Körpers erstreckt sich eine sackartige Öffnung von einem Zuführbereich in Axialrichtung des Körpers bis zu einem Anschlussbereich mit einem Boden,
- vom Anschlussbereich der Öffnung verläuft mindestens ein Gaskanal bis zu einem Oberflächenabschnitt des Körpers im Bereich eines zweiten Endes,
- der Gaskanal hat eine Querschnittsfläche, die kleiner ist als die Querschnittsfläche der Öffnung,
- entlang der Öffnung ist mindestens ein Abschnitt vorgesehen, durch den ein vom Zuführbereich zum Anschlussbereich gefördertes Gas zwangsweise hindurchgeführt wird, wobei der Abschnitt einen wirksamen Strömungsquerschnitt aufweist, der kleiner ist als der der Öffnung,
- im Bereich der Öffnung zwischen dem Boden und dem dem Boden benachbarten Abschnitt ist eine Einrichtung zur Messung des Gasdrucks in diesem Bereich angeordnet oder angeschlossen.

Der genannte Abschnitt hat eine so genannte Restrictor-Funktion, wie sie grundsätzlich aus der bereits erwähnten DE 10 2005 029 033 B4 bekannt ist. Während oberhalb dieses Abschnitts ein relativ geringer Gasdruck herrscht, führt der verminderte Strömungsquerschnitt für das Gas im Bereich des Abschnittes zu einer deutlichen Erhöhung des Gasdrucks und der Gasgeschwindigkeit, die sich im Anschluss daran bei vergrößertem Strömungsquerschnitt wieder verringern.

Durch die vorbeiströmende Metallschmelze entstehen je nach Öffnungsweite zwischen Stopfen und Ausguss unterschiedliche Druckverhältnisse in der Schmelze, wodurch ein unterschiedlicher Unterdruck auf das zugeführte Gas einwirkt.

Mit der Einrichtung zur Messung des Gasdrucks im Anschlussbereich der Öffnung kann mit einem erfindungsgemäßen Stopfen der exakte Druck des Gases, welches den Stopfen verlässt, zu jeder Zeit festgestellt werden. Entsprechend kann in Kenntnis dieser Druck-Messgröße die Spaltweite zwischen Stopfen und Ausguss so geregelt werden, dass der Gießvorgang außerhalb des Unstetigkeitsbereiches, wie in Figur 2 dargestellt, erfolgt.

Dies soll an einem Beispiel erläutert werden: Beim Gießen wird regelmäßig eine Blasenströmung angestrebt. Dazu werden Stopfen und Ausguss in Abhängigkeit von der Menge und dem Druck des zugeführten Gases in entsprechender Weise zueinander angeordnet. Muss zum Beispiel betriebsbedingt die Gießleistung reduziert werden oder reduziert sie sich durch metallurgische Einflüsse wie Ansatzbildung in einem Tauchrohr, welches dem Ausguss strömungstechnisch folgt, besteht die Gefahr, dass man in den Unstetigkeitsbereich gelangt und trotz Verringerung der Spaltbreite zwischen Stopfen und Ausguss die Gießmenge erhöht wird. Dieser Fall wird durch Druckschwankungen im Anschlussbereich des Stopfens angezeigt, weil zuviel Gas in den reduzierten Schmelzefluss gelangt. Dieses Phänomen wird nun zur Früherkennung des veränderten Strömungsbildes herangezogen. Durch Reduzierung des Gasdrucks im Anschlussbereich senkt sich der Stopfen etwas in Richtung auf den Ausguss, die Spaltbreite verringert sich und der Schmelzestrom sinkt, wie gewünscht.

Die Einrichtung zur Messung des Gasdrucks kann direkt in dem genannten Bereich der Öffnung angeordnet werden, beispielsweise in Form eines Manometers, insbesondere eines elektronischen Druckmessgerätes, welches den dort herrschenden Temperaturen (ca. 1.500 bis 1.600° C) standhält. Die Übertragung der Druck-Messwerte an eine Auswerteeinheit kann über temperaturbeständige Kabel oder drahtlos, zum Beispiel per Funk erfolgen.

Aufgrund dieser hohen Temperaturen und des nur geringen Raumes, der im Öffnungsbereich zur Anordnung des Messgerätes zur Verfügung steht, sieht eine alternative Ausführungsform der Erfindung vor, im Bereich der Öffnung zwischen dem Boden und dem dem Boden benachbarten Abschnitt einen Messkanal anzuordnen, der den Anschlussbereich der Öffnung mit einem Druckmessgerät verbindet. Auf diese Weise kann das eigentliche Druckmessgerät auch außerhalb des Stopfens angeordnet werden, insbesondere in einem Bereich, bei dem geringere Umgebungstemperaturen herrschen, also beispielsweise im Bereich der genannten Hubeinrichtung zum Heben und Senken des Stopfens. Im Messkanal herrscht der gleiche Gasdruck wie im Anschlussbereich der Öffnung, so dass dieser exakt gemessen werden kann.

Dabei kann der Messkanal vom Anschlussbereich der Öffnung zumindest abschnittweise durch den Körper in Richtung auf dessen erstes Ende führen. Der Messkanal wird dann beispielsweise oberhalb des Schmelzbades aus dem Körper herausgeführt und über eine Anschlussleitung zum Druckmessgerät geführt.

Der genannte Restrictor-Abschnitt lässt sich auf unterschiedliche Art und Weise ausbilden. Eine Möglichkeit ist, den Abschnitt in der Öffnung selbst anzuordnen. Dazu kann der Abschnitt von einem in der Öffnung stationär angeordneten Füllkörper gebildet werden, wobei mindestens ein Gasdurchlass zwischen dem Füllkörper und einer korrespondierenden Wand der Öffnung frei bleibt.

Nach einer alternativen Ausführungsform wird der Abschnitt von einem in der Öffnung stationär angeordneten Füllkörper gebildet, der sich über den gesamten Querschnitt der Öffnung erstreckt, wobei mindestens ein Gasdurchlass durch den Füllkörper verläuft, der ein hindurchströmendes Gas in Richtung auf den Anschlussbereich der Öffnung leitet.

Eine weitere Möglichkeit, den Abschnitt auszubilden, besteht in einem Füllkörper, der sich über den gesamten Querschnitt der Öffnung erstreckt und die Öffnung in Axialrichtung in zwei Bereiche teilt, sowie mit einem Kanal, der den einen Bereich der Öffnung mit dem anderen Bereich der Öffnung verbindet und einen Querschnitt aufweist, der kleiner ist als der Querschnitt jedes Bereiches der Öffnung. Der Kanal verläuft beispielsweise durch den Stopfenkörper mit Eingangs- und Ausgangsöffnung in der Wand der Öffnung.

Diese Gasdurchlässe weisen jeweils einen Querschnitt auf, der kleiner ist als der Querschnitt der Öffnung. Beispielsweise beträgt das Verhältnis mindestens 1 : 5 oder mindestens 1 : 10, es kann aber auch darüber liegen. Absolut beträgt der Öffnungsdurchmesser zum Beispiel 15 bis 30mm und der der Gaskanäle mit verringertem Querschnitt zwischen 2 und 7mm.

Für den mindestens einen Gaskanal, der zum Oberflächenabschnitt im Bereich des zweiten Endes des Körpers führt, gilt, dass dies ein einzelner, diskreter Gaskanal sein kann, der beispielsweise koaxial zur Mittenlängsachse des Stopfens verläuft. Es können aber auch mehrere, nebeneinander angeordnete Gaskanäle mit entsprechend kleinem Strömungsquerschnitt angeordnet werden. Eine weitere Möglichkeit besteht darin, den so genannten Nasenabschnitt (das zweite Ende) des Stopfens zumindest teilweise mit einer ungerichteten Porosität auszubilden, das heißt, dass das Gas nicht linear von der Öffnung zur Stopfenoberfläche strömt, wie in einem Kanal, sondern zickzackartig entsprechend der offenen Porosität in diesem Endabschnitt des Stopfens.

Weitere Merkmale der Erfindung ergeben sich aus den Merkmalen der Unteransprüche sowie den sonstigen Anmeldungsunterlagen.

Die Erfindung wird nachstehend anhand von drei Ausführungsbeispielen näher erläutert. Dabei sind jeweils in schematisierter Darstellung Längsschnitte durch Ausführungsformen eines erfindungsgemäßen Stopfens dargestellt. Gleiche oder gleich wirkende Bauteile werden durch gleiche Bezugsziffern erläutert.

Der Stopfen gemäß Figur 3 besteht aus einem feuerfesten keramischen Körper 10. In Axialrichtung des Stopfens verläuft eine Öffnung 16 von einem ersten Ende 12 bis zu einem zweiten Ende 14 und damit von einem Zuführbereich 22 für ein Behandlungsgas bis zu einem Anschlussbereich 24 mit einem Boden 26.

Vom Anschlussbereich 24 der Öffnung 16 verläuft ein Gaskanal 18 bis zum Oberflächenabschnitt 20 des Körpers 10 im Bereich des zweiten Endes 14. Der Gaskanal 18 hat eine Querschnittsfläche, die etwa 1/10 der Querschnittsfläche der Öffnung 16 beträgt.

Entlang der Öffnung 16 ist ein Füllkörper 30 vorgesehen, der einen Abschnitt bildet, durch den die Öffnung 16 in einen oberen Bereich 32 und einen unteren Bereich 34 unterteilt wird. Der Füllkörper 30 erstreckt sich über die gesamte Querschnittsfläche der Öffnung 16 und weist eine mittige Durchgangsöffnung 36 auf, die die Abschnitte 32, 34 miteinander verbindet. Der Strömungsquerschnitt der Durchgangsöffnung 36 ist deutlich kleiner als der Querschnitt der Öffnung 16. Der Abschnitt 30 bildet eine Art Restrictor.

Der Stopfen ist mit einer Einrichtung 40 ausgebildet, die eine Gasleitung 42 und ein Manometer 44 umfasst. Die Gasleitung 42 erstreckt sich von einer Wand 38 des Bereiches 34, verläuft dann in Richtung auf das erste Ende 12 durch den Körper 10, um dann den Körper 10 nach außen zu verlassen und sich in einer Gasleitung fortzusetzen, die bis zum Manometer 44 führt.

Mit dem Manometer 44 lässt sich der Gasdruck im Bereich 34 des Stopfens, also in dem Bereich unterhalb des Füllkörpers 30, kontinuierlich messen. Je nachdem, ob der im jeweiligen Anwendungsfall gemessene Gasdruck zu hoch oder zu niedrig ist, kann über ein entsprechendes Rechenprogramm ein Signal erzeugt werden, um den Stopfen gegenüber dem Ausguss anzuheben oder abzusenken und die Strömungsmenge der Schmelze zu regulieren.

Das Ausführungsbeispiel nach Figur 4 unterscheidet sich vom Ausführungsbeispiel nach Figur 3 dadurch, dass der Abschnitt (Füllkörper) 30 den Abschnitt 32 strömungstechnisch vollständig vom Abschnitt 34 trennt. Das Gas strömt in diesem Fall vom Bereich 32 über einen Bypass 36' innerhalb des Körpers 10 in den Bereich 34, wobei der Strömungsquerschnitt des Bypasses 36' etwa dem des Gasdurchlasses 36 beim Ausführungsbeispiel nach Figur 3 entspricht.

Im Bereich 34, also zwischen dem Boden 26 und dem Abschnitt 30 ist ein Membranmanometer 44' angeordnet, welches Bestandteil der Einrichtung zur Messung des Gasdrucks im Bereich 34 ist. Das Membranmanometer 44' umfasst eine hochtemperaturbeständige, gasdurchlässige Metallmembran, die sich je nach Gasdruck unterschiedlich aufwölbt. Die dabei vollzogene Wegveränderung wird über eine Messleitung 42' in einer Auswerteeinheit 46 erfasst und in entsprechende Gas-Druckwerte umgerechnet. Wie beschrieben gibt der jeweilige Wert dem Stahlwerker einen Hinweis, die Strömungsmenge der Stahlschmelze zu drosseln oder zu erhöhen, um nicht in die kritische Zone (Figur 2) zu kommen.

Die Ausführungsform nach Figur 5 entspricht grundsätzlich der gemäß DE 10 2005 029 033 B4 mit der Maßgabe, dass in dem, hier sehr kleinen Bereich 34 zwischen Abschnitt (Füllkörper) 30 und Boden 26 ein elektronisches Druckmessgerät 44" angeordnet ist, von dem eine Messleitung 42" zu einer Auswerteeinheit 46 führt, wobei sich die Messleitung 42 teilweise durch den Körper 10 des Stopfens erstreckt.

Anstelle der Übertragung der Messwerte per Kabel kann auch eine drahtlose Übermittlung zum Beispiel per Funk vorgesehen werden.

Es ist selbstverständlich, dass das Manometer 44 beziehungsweise die Auswerteeinheiten 46 in einem Bereich angeordnet werden, bei dem möglichst geringe Temperaturen herrschen, also außerhalb des Schmelzbades.

## Patentansprüche

1. Feuerfester keramischer Stopfen zur Regelung einer vorbeiströmenden Metallschmelze, mit folgenden Merkmalen:
1.1 einem stabförmigen Körper (10) mit einem ersten Ende (12) und einem zweiten Ende (14),
1.2 vom ersten Ende (12) des Körpers (10) erstreckt sich eine sackartige Öffnung (16) von einem Zuführbereich (22) in Axialrichtung des Körpers (10) bis zu einem Anschlussbereich (24) mit einem Boden (26),
1.3 vom Anschlussbereich (24) der Öffnung (16) verläuft mindestens ein Gaskanal (18) bis zu einem Oberflächenabschnitt (20) des Körpers (10) im Bereich seines zweiten Endes (14),
1.4 der Gaskanal (18) hat eine Querschnittsfläche, die kleiner ist als die Querschnittsfläche der Öffnung (16),
1.5 entlang der Öffnung (16) ist mindestens ein Abschnitt (30) vorgesehen, durch den ein vom Zuführbereich (22) zum Anschlussbereich (24) gefördertes Gas zwangsweise hindurchgeführt wird, wobei der Abschnitt (30) einen wirksamen Strömungsquerschnitt aufweist, der kleiner ist als der der Öffnung (16), **dadurch gehennzeichnet, dass**
1.6 im Bereich der Öffnung (16) zwischen dem Boden (26) und dem dem Boden (26) benachbarten Abschnitt (30) eine Einrichtung (40) zur Messung des Gasdrucks in diesem Bereich (34) angeordnet oder angeschlossene ist.

2. Stopfen nach Anspruch 1, mit einem koaxial zur Öffnung (16) verlaufenden Gaskanal (18).

3. Stopfen nach Anspruch 1, dessen Abschnitt (30) in der Öffnung (16) liegt.

4. Stopfen nach Anspruch 1, dessen Abschnitt (30) von einem in der Öffnung (16) stationär angeordneten Füllkörper gebildet wird, wobei mindestens ein Gasdurchlass zwischen dem Füllkörper und einer korrespondierenden Wand (38) der Öffnung (16) frei bleibt.

5. Stopfen nach Anspruch 1, dessen Abschnitt (30) von einem in der Öffnung (16) stationär angeordneten Füllkörper gebildet wird, der sich über den gesamten Querschnitt der Öffnung (16) erstreckt, wobei mindestens ein Gasdurchlass (36) durch den Füllkörper verläuft, der ein hindurchströmendes Gas in Richtung auf den Anschlussbereich (24) der Öffnung (16) leitet.

6. Stopfen nach Anspruch 1, mit einem Füllkörper (30), der sich über den gesamten Querschnitt der Öffnung (16) erstreckt und die Öffnung (16) in Axialrichtung in zwei Bereiche (32, 34) teilt, sowie mit einem Kanal (36'), der den einen Bereich (32) der Öffnung (16) mit dem anderen Bereich (34) der Öffnung (16) verbindet und einen Querschnitt aufweist, der kleiner ist als der Querschnitt jedes Bereiches (32, 34) der Öffnung (16).

7. Stopfen nach Anspruch 1, dessen Einrichtung (40) zur Messung des Gasdrucks ein Manometer (44) umfasst.

8. Stopfen nach Anspruch 1, dessen Einrichtung (40) zur Messung des Gasdrucks einen Messkanal (42) umfasst, der den Anschlussbereich (34) der Öffnung (16) mit einem Druckmessgerät (44) verbindet.

9. Stopfen nach Anspruch 8, dessen Messkanal (42) vom Anschlussbereich (34) zumindest abschnittweise durch den Körper (10) in Richtung auf dessen erstes Ende (12) führt.

10. Stopfen nach Anspruch 1, dessen Einrichtung (40) zur Messung des Gasdrucks ein im Anschlussbereich (34) angeordnetes Druckmessgerät (44', 44") umfasst.

11. Stopfen nach Anspruch 1, dessen Einrichtung (40) zur Messung des Gasdrucks ein Membranmanometer (44') aufweist.

12. Stopfen nach Anspruch 1, dessen Einrichtung (40) zur Messung des Gasdrucks ein elektronisches Druckmessgerät (44") aufweist.

## Claims

1. A refractory ceramic plug for controlling a metal melt flow, with the following features:
1.1 a rod-shaped body (10) with a first end (12) and a second end (14),
1.2 from the first end (12) of the body (10) a blind opening (16) extends from a feeding region (22) in axial direction of the body (10) as far as to a connecting region (24) with a base (26),
1.3 from the connecting region (24) of the opening (16) at least one gas channel (18) runs as far as to a surface section (20) of the body (10) in the region of its second end (14),
1.4 the gas channel (18) has a cross-sectional area that is smaller than the cross-sectional area of the opening (16),
1.5 along the opening (16) at least one section (30) is provided through which a gas delivered from the feeding region (22) to the connecting region (24) is forcibly fed, wherein the section (30) has an effective flow cross section that is smaller than that of the opening (16),
**characterized in that**
1.6 in the region of the opening (16) between the base (26) and the section (30) adjacent to the base (26) a device (40) for measuring the gas pressure in this region (34) is arranged or connected thereto.

2. The plug according to Claim 1, with a gas channel (18) running coaxially to the opening (16).

3. The plug according to Claim 1 whose section (30) lies within the opening (16).

4. The plug according to Claim 1, whose section (30) is formed by a filler body stationarily arranged in the opening (16), wherein at least one gas passage between the filler body and a corresponding wall (38) of the opening (16) remains free.

5. The plug according to Claim 1, whose section (30) is formed by a filler body stationarily arranged in the opening (16), which extends over the entire cross section of the opening (16) wherein at least one gas passage (36) runs through the filler body, through which a gas flows in the direction of the connecting region (24) of the opening (16).

6. The plug according to Claim 1, with a filler body (30) which extends over the entire cross section of the opening (16) and divides the opening (16) in axial direction into two regions (32, 34), and with a channel (36'), which connects the one region (32) of the opening (16) with the other region (34) of the opening (16) and has a cross section that is smaller than the cross section of each region (32, 34) of the opening (16).

7. The plug according to Claim 1, whose device (40) for the measurement of the gas pressure comprises a pressure gauge (44).

8. The plug according to Claim 1, whose device (40) for the measurement of the gas pressure comprises a measuring channel (42) which connects the connecting region (34) of the opening (16) with a pressure measuring device (44).

9. The plug according to Claim 8, whose measuring channel (42) leads from the connecting region (34) at least in sections through the body (10) in the direction of its first end (12).

10. The plug according to Claim 1, whose device (40) for the measurement of the gas pressure comprises a pressure measuring device (44', 44") arranged in the connecting region (34).

11. The plug according to Claim 1, whose device (40) for the measurement of the gas pressure comprises a diaphragm pressure gauge (44').

12. The plug according to Claim 1, whose device (40) for the measurement of the gas pressure comprises an electronic pressure measuring device (44").

## Revendications

1. Tampon en céramique réfractaire pour la régulation d'un metal en fusion s'écoulant devant lui, avec les attributs suivants :
1.1 un corps en forme de barre (10) avec une première extrémité (12) et une deuxième extrémité (14),
1.2 à partir de la première extrémité (12) du corps (10) s'étend un orifice à fond plein (16), d'une première zone d'alimentation (22) en direction axiale du corps (10) jusqu'à une zone de raccordement (24) avec un fond (26),
1.3 de la zone de raccordement (24) de l'orifice (16) s'étend au moins un carneau de gaz (18) jusqu'en une partie de la surface (20) du corps (10) dans la zone de sa deuxième extrémité (14),
1.4 le carneau de gaz (18) a une surface de section transversale, qui est inférieure à la surface de section transversale de l'orifice (16),
1.5 le long de l'orifice (16) il est prévu au moins une partie (30) à travers laquelle un gaz transporté de la zone d'alimentation (22) vers la zone de raccordement (24) passe par guidage forcé, la partie (30) comportant une section transversale d'écoulement, qui est inférieure à celle de l'orifice (16),
**caractérisé en ce que**
1.6 dans la zone de l'orifice (16) entre le fond (26) et une partie (30) voisine du fond (26) est disposé ou raccordé un dispositif (40) pour mesurer la pression du gaz dans ladite zone (34).

2. Tampon selon la revendication 1, avec un carneau de gaz (18) s'étendant de façon coaxiale par rapport à l'orifice (16).

3. Tampon selon la revendication 1, dont la partie (30) se situe dans l'orifice (16).

4. Tampon selon la revendication 1, dont la partie (30) est formée d'un corps de remplissage disposé de façon stationnaire dans l'orifice (16) au moins un passage de gaz restant libre entre le corps de remplissage et une paroi (38) correspondante de l'orifice (16).

5. Tampon selon la revendication 1, dont la partie (30) est formée par un corps de remplissage disposé de façon stationnaire dans l'orifice (16) qui s'étend sur toute la section transversale de l'orifice (16), au moins un passage de gaz (36) dirigeant un gaz circulant à travers lui en direction de la zone de raccordement (24) de l'orifice (16) s'étendant à travers le corps de remplissage.

6. Tampon selon la revendication 1, avec un corps de remplissage (30), qui s'étend sur toute la section transversale de l'orifice (16) et qui divise l'orifice (16) en direction axiale en deux zones (32, 34), ainsi qu'avec un canal (36'), qui relie l'une des zones (32) de l'orifice (16) avec l'autre zone (34) de l'orifice (16) et qui comporte une section transversale qui est inférieure à la section transversale de chaque zone (32, 34) de l'orifice (16).

7. Tampon selon la revendication 1, dont le dispositif (40) comprend un manomètre (44) pour mesurer la pression du gaz.

8. Tampon selon la revendication 1, dont le dispositif (40) comporte un canal de mesure (42) pour mesurer la pression du gaz, qui relie la zone de raccordement (34) de l'orifice (16) avec un indicateur de pression (44).

9. Tampon selon la revendication 8, dont le canal de mesure (42) mène à partir de la zone de raccordement (34) au moins en partie à travers le corps (10) en direction de la première extrémité (12) de ce dernier.

10. Tampon selon la revendication 1, dont le dispositif (40) pour mesurer la pression du gaz comprend un indicateur de pression (44', 44") disposé dans la zone de raccordement (34).

11. Tampon selon la revendication 1, dont le dispositif (40) pour mesurer la pression du gaz comporte un manomètre à membrane (44').

12. Tampon selon la revendication 1, dont le dispositif (40) pour mesurer la pression du gaz comporte un indicateur de pression électronique (44").
